# EUROPÄISCHE PATENTSCHRIFT

(11) **EP 1 038 073 B1**
(45) Veröffentlichungstag und Bekanntmachung des Hinweises auf die Patenterteilung: **28.09.2005**
(21) Anmeldenummer: 99950702.3
(22) Anmeldetag: 11.10.1999
(51) Int. Cl.: E04B 2/74

(54) **RAUMBEGRENZUNG AUS FERTIGELEMENTEN, WIE AUSSENWÄNDE, TRENNWÄNDE UND GESCHOSSDECKEN ODER DERGLEICHEN UND VERFAHREN ZU DEREN AUFBAU**
ROOM ENCLOSURE COMPRISED OF PREFABRICATED ELEMENTS SUCH AS OUTER WALLS, PARTITIONS AND INTERMEDIATE FLOORS OR THE LIKE AND A METHOD FOR THE ASSEMBLY THEREOF
DELIMITATION SPATIALE CONSTITUEE D'ELEMENTS PREFABRIQUES, TELLE QUE PAROIS EXTERIEURES, CLOISONS ET PLAFONDS OU SIMILAIRE, ET LEUR PROCEDE D'INSTALLATION

(30) Priorität: 09.10.1998 DE 19846599
(43) Veröffentlichungstag der Anmeldung: 27.09.2000
(73) Patentinhaber: Konnerth, Alfred, Dipl.-Ing., 97350 Mainbernheim (DE)
(72) Erfinder: Konnerth, Alfred, Dipl.-Ing., 97350 Mainbernheim (DE)
(74) Vertreter: Herrmann-Trentepohl, Werner
(86) Internationale Anmeldenummer: PCT/EP1999/007619
(87) Internationale Veröffentlichungsnummer: WO 2000/022254

(56) Entgegenhaltungen:
- EP-A- 0 596 512
- DE-A- 19 611 388

## Beschreibung

Die vorliegende Erfindung betrifft Raumbegrenzungen, wie Außenwände, Trennwände und Geschoßdecken in Rohbauten und zum nachträglichen Einbau in fertiggestellten Räumen, sowie ein Verfahren zu deren Aufbau.

In den letzten Jahren hat sich im Bauwesen eine Entwicklung ergeben, die dahin geht, durch möglichst rationelle und schnelle Fertigung die Bauzeiten und Baukosten zu senken. Um dies zu erreichen, wird verstärkt auf Fertigbauteile zurückgegriffen, die in einem hohen Maße vorgefertigt sind, um an der Baustelle nur noch zusammengesetzt und montiert zu werden. Ein Beispiel für derartige Fertigbauteile sind Fertigwandelemente, die insbesondere zum Aufbau von nichttragenden Trennwänden in Rohbauten oder zum nachträglichen Einbau in bereits fertiggestellten Räumen, wie z.B. Großraumbüros, Altbauwohnungen usw. verwendet werden. Ein Beispiel dafür ist in der Offenlegungsschrift DE 19 611 388 A1 gegeben, das ein Fertigwandelement mit integrierten Leitungskanälen beschreibt. Die Fertigwandelemente sind mit nutartigen Aussparungen versehen, die zur Aufnahme von federartigen Verbindungs- und Aussteifungsprofilen dienen, welche vergleichsweise komplexe Profilfonnen aufweisen.

Zur Erzielung eines Zeit- und Kostenvorteils beim Bauen mit Fertigteilen, kann nun einerseits die Fertigung und Ausgestaltung der Fertigelemente verbessert werden. Andererseits ist es jedoch für die Montage an der Baustelle entscheidend, daß die Fertigelemente einfach, sicher und schnell montiert werden können.

Aufgabe der vorliegenden Erfindung ist es Raumbegrenzungen sowie ein Verfahren zum Aufbau von Raumbegrenzungen, wie Außenwände, Trennwände, Geschoßdecken, Dachelemente oder dergleichen bereitzustellen, die eine schnelle, sichere, saubere und kostengünstige Montage ermöglichen, wobei insbesondere auch die von Fertigwandsystemen bekannten Vorteile für die Herstellung von Außenwänden bzw. Geschoßdecken nutzbar gemacht werden sollen. Insbesondere soll auch eine Vielzahl von verschiedenen Variationen an Außenwänden, Trennwänden und Geschoßdecken, mit insbesondere vorinstallierten Installations- oder/und Heizungs- und Versorgungskanälen auf die besagt einfache Weise realisiert werden können.

Diese Aufgabe wird gelöst durch die kennzeichnenden Merkmale der unabhängigen Patentansprüche. Bevorzugte Ausführungsformen sind in den Unteransprüchen beschrieben.

Bei dem erfindungsgemäßen Verfahren zum Aufbau von Außenwänden, Trennwänden, Dachelementen oder Geschoßdecken bzw. den dadurch hergestellten Raumbegrenzungen werden modulartige Fertigelemente verwendet, die aus einem monolithischen oder als Verbündelement ausgebildeten Kernelement und zumindest aus einem Oberflächenelement bestehen. Vorzugsweise sind in dem Fertigelement quer und längs verlaufende bzw. horizontale und vertikale Leitungselemente in Form von Kanälen vorgesehen. Insbesondere werden Fertigelemente eingesetzt, bei denen die Leitungselemente in Form von nach außen offenen Kanälen an beiden die Hauptflächen bildenden Stirnflächen des Kernelementes vorliegen. Ein derartiges modulartiges Fertigelement ist in der Offenlegungsschrift DE 19 611 388 A1 beschrieben.

Zur Verbindung der Fertigelemente untereinander und mit Wand, Decke oder Boden eines Raumes bzw. zur Versteifung der modulartigen Fertigelemente werden Versteifungs- und Verbindungselemente vorgesehen, die in Aussparungen oder Zwischenräumen der Fertigelemente angebracht werden. Bei den Aussparungen handelt es sich um Nuten von Nut-Feder-Verbindungen zwischen den Fertigelementen. Ferner können die Versteifungs- und Verbindungselemente auch in Zwischenräumen der Fertigelemente angebracht werden, die entweder bereits bei den Fertigelementen dafür vorgesehen sind oder bei der Herstellung der Verbindung in die Fertigelemente eingebracht werden. Wesentlich dabei ist, daß die Versteifungs- und Verbindungselemente gleichzeitig zum einen für eine Versteifung der Fertigelemente und zum anderen für eine Verbindung der Fertigelemente untereinander oder mit den Wänden oder Boden/Decke des Raumes sorgen, so daß auf zusätzliche Bauteile verzichtet werden kann, was eine Einsparung an Zeit und Kosten nach sich zieht. Insbesondere ist es der Vorteil der vorliegenden Erfindung, daß möglichst nur ein, allenfalls jedoch nur einige wenige, Versteifungs- und Verbindungselemente universell für die verschiedenen Versteifungs- und Verbindungszwecke vorgesehen werden und daß die nutartigen Ausnehmungen an den Schmalseiten der Fertigelemente für die Verbindung der Fertigwandelemente durch die im Fertigelement vorgesehenen Leitungskanäle gebildet sind. Dies hat den Vorteil, daß an der Baustelle nur wenige unterschiedliche Bauteile bevorratet werden müssen und somit Lagerkosten sowie Aufwand für Bevorratung und Bestellung verschiedener Teile eingespart werden können und daß femer ein dichtes Aneinanderschließen der Fertigwandelemente erreicht wird, da keine unnötigen Hohlräume entstehen.

Die Versteifungs- und Verbindungselemente werden nach der vorliegenden Erfindung zumindest teilweise mit Befestigungselementen an den Fertigelementen oder an Wand, Decke bzw. Boden des Raums bzw. sowohl an den Fertigelementen als auch Wand, Decke bzw. Boden befestigt, um damit zumindest eine sichere Befestigung der Raumbegrenzung an Wand, Decke bzw. Boden sicherzustellen oder die Verbindung der Fertigelemente zu sichern. Dies gewährleistet einen sicheren und stabilen Aufbau der aus den Fertigelementen zusammengesetzten Raumteilung.

Für die erfindungsgemäßen Raumbegrenzungen bzw. das Verfahren zu deren Aufbau finden insbesondere Fertigelemente Verwendung, die zum einen im Bereich der Hauptflächen horizontale und/oder vertikale bzw. quer und längs verlaufende Kanäle aufweisen sowie zum anderen nut- und federartige Aussparungen und Vorsprünge an zwei gegenüberliegenden Schmalseiten besitzen, mit denen die Verbindung der Fertigelemente erleichtert wird. Für derartige Fertigelemente eignet sich die Erfindung besonders, da durch den erfindungsgemäßen Aufbau die besonderen Anforderungen, die Fertigelemente mit horizontalen und/oder vertikalen bzw. quer und/oder längs verlaufenden Kanälen an die Verbindungstechnik stellen, in einfacher Weise gelöst werden können. Darüber hinaus bieten Fertigelemente mit Nut- und Federverbindung einen geeigneten Raum zum Anbringen der Versteifungs- und Verbindungselemente. Besonders vorteilhaft ist deshalb die Verwendung von Fertigelementen, bei denen die nut- und federartigen Vorsprünge und Aussparungen an den zu verbindenden Schmalseiten bereits durch die am Kernelement vorgesehenen Kanäle oder durch die Anordnung der Oberflächenelemente auf dem Kernelement vorgebildet sind. Dies bietet auch Kostenvorteile bei der Herstellung der Fertigelemente.

Zur Verwirklichung der Erfindung ist die Verwendung von U-Profilen als Versteifungs- und Verbindungselement besonders vorteilhaft. Dabei werden solche U-Profile gewählt, die in ihren Dimensionen vorzugsweise auf die nut- und federartigen Aussparungen und Vorsprünge an den zu verbindenden Schmalseiten der Fertigelemente und/oder auf die Dicke der Kernelemente der Fertigelemente abgestimmt sind. Auf diese Weise können die U-Profile paßgenau in die nutartigen Aussparungen eingepaßt werden oder entsprechend mit ihren Schenkeln die federartigen Vorsprünge umfassen. Darüber hinaus können die Schenkel der U-Profile gemäß der vorliegenden Erfindung in Zwischenräume zwischen dem Kernelement und dem Oberflächenelement des Fertigelements eingreifen. Diese Zwischenräume können entweder bereits bei der Herstellung des Fertigelements vorgesehen werden oder bei der Herstellung der Verbindung durch Einschieben der Verstärkungs- und Verbindungselemente erzeugt werden. Werden beispielsweise Fertigelemente verwendet, die aus einer geschäumten Platte aus PU- oder PSD-Schaumstoff oder stehende Mineralwolle als Kernelement und einer Gipskartonplatte als Oberflächenelement gebildet sind, kann die Verbindungsfläche Kernelement/Oberflächenelement, die beispielsweise durch eine Klebeschicht gebildet wird, durch das Einschieben eines beispielsweise metallischen U-Profils leicht gelöst werden.

Die universelle Verwendung der U-Profile wird dadurch erreicht, daß sie gemäß der Erfindung in einfacher Weise z. B. an der Baustelle, so bearbeitbar sind, daß sie auf eine Vielzahl von Verwendungszwecken anpaßbar sind. So können die Schenkel der U-Profile so eingeschnitten werden, daß Abschnitte der Schenkel nach außen gebogen werden können. Die so gebildeten Laschen werden dabei vorzugsweise so weit nach außen gebogen, daß sie sich in der gleichen Ebene wie die Basis der U-Profile befinden. Auf diese Weise entstehen Laschen, die über die Fertigelemente hinausstehen, wenn das so hergerichtete U-Profil in der vorher beschriebenen Weise an einem Fertigelement angeordnet wird. Die überstehenden Laschen können dann vorteilhafterweise zur Befestigung des Versteifungs- und Verbindungselements an Wand, Decke bzw. Boden des Raums verwendet werden. Darüber hinaus können in einer besonderen Ausführungsform diese Laschen auch von dem U-Profil abgetrennt werden, so daß an dem entsprechenden Schenkel des U-Profils eine Ausnehmung entsteht. Diese Ausnehmung ermöglicht einen leichten Zugang zur Basisfläche des U-Profils. Wird bei einem solchen Versteifungs- und Verbindungselement, das in ein Fertigelement eingesetzt worden ist, an der Stelle der Ausnehmung in das Oberflächenelement eine gleichartige Ausnehmung eingebracht, so ist im montierten Zustand ein Zugang zur Basisfläche des U-Profils möglich, auch wenn das Fertigelement mit der Seite, an der das Profil angeordnet worden ist, an einer Raumwand bzw. Boden/Decke abschließt. Durch einen auf diese Weise geschaffenen Zugang zur Basis des U-Profils ist eine Befestigung des U-Profils an einer Wand, Boden oder Decke eines Raums möglich, ohne daß überstehende Laschen oder sichtbare Befestigungselemente beim Anschluß eines Fertigelements an eine Raumwand bzw. Boden/Decke störend zu sehen sind, wenn nach der Befestigung die Ausnehmung z.B. durch einfaches Vergipsen verschlossen wird. Diese besondere Ausführungsform der vorliegenden Erfindung ermöglicht somit nicht nur eine schnelle, kostengünstige, sondern auch saubere und ästhetische Anordnung der Fertigteile in einem Raum.

In einer weiteren Ausführungsform sind die Schenkel der U-Profile so eingeschnitten, daß die U-Profile abgewinkelt werden können. Dies ist vorteilhaft für die Ausgestaltung von Tür- und Fensterausschnitten in Außen- bzw. Trennwänden oder Geschoßdurchbrüchen oder zur Verstärkung von Ecken der Fertigelemente.

In ähnlicher Weise kann zur Erzeugung einer schrägen Verbindung der Fertigelemente untereinander oder für einen schrägen Anschluß eines Fertigelementes an eine Raumwand bzw. Boden oder Decke das verwendete U-Profil an einem Schenkel und an der Basis so eingeschnitten sein, daß es um eine Achse senkrecht zur Basisfläche biegbar ist. Die winkelig zueinander angeordneten Teile eines derartig hergerichteten U-Profils können dann in bekannter Weise mit den Fertigelementen und den Raumwänden bzw. Boden oder Decke verbunden werden. Vorzugsweise geschieht dies dadurch, daß die Basis des U-Profils über Befestigungselemente wie Schrauben und Dübel mit der Raumwand bzw. Boden/Decke verbunden wird und die Schenkel der jeweiligen U-Profilteile in die Zwischenräume der zu verbindenden Fertigelemente eingreifen, die zwischen Kernelementen und Oberflächenelementen durch Einschieben der Schenkel erzeugt werden.

Somit kann in einfacher, schneller, sauberer und sicherer Weise durch die Verwendung eines U-Profils, das in seinen Abmessungen auf die verwendeten Fertigelemente abgestimmt ist, eine große Vielfalt von Verstärkungs- und Verbindungsaufgaben bewältigt werden. Dazu muß das U-Profil nur in seiner Länge an die unterschiedlichen Aufgaben angepaßt und/oder durch einfache und beispielsweise auch an der Baustelle leicht auszuführende Arbeiten verändert werden. Im Idealfall muß aber an der Baustelle nur ein Typ von U-Profilen mit einer Einheitslänge bevorratet werden, die dann beim Aufbau der Trennwand entsprechend bearbeitet werden. Vorzugsweise verwendet man für die U-Profile übliche Stahlprofile, da sie eine ausreichende Steifigkeit und Biegsamkeit aufweisen. Als Befestigungsmittel können übliche Schrauben, Bolzen und Dübel verwendet werden.

Zur Optimierung der Versteifungs- und Verbindungseigenschaften können natürlich auch U-Profile mit unterschiedlichen Abmessungen verwendet werden. Dies kann z.B. der Fall sein, wenn Fertigelemente mit horizontalen und vertikalen Kanälen bzw. quer und längs verlaufende Kanäle verwendet werden, da dann vorteilhafterweise zur Verbindung der Fertigelemente U-Profile verwendet werden, die sich nicht über die gesamte Dicke der Fertigelemente erstrecken, damit die horizontalen oder quer verlaufenden Kanäle nicht durch die Versteifungs- und Verbindungselemente blockiert werden. In diesem Fall ist es dann z.B. ratsam, U-Profile mit zwei unterschiedlichen Abmessungen vorzusehen, so daß die U-Profile mit der einen Abmessung als Verbindungs- und Versteifungselement für die Fertigelemente untereinander und die anderen U-Profile mit der anderen Abmessung für die Anbringung der Fertigelemente an Wand, Decke bzw. Boden verwendet werden können. Auch hier ist jedoch noch immer der Vorteil einer geringen Anzahl von unterschiedlichen Bauteilen gegeben.

In einer besonderen Ausführungsform, wenn beispielsweise sehr hohe Anforderungen an die Steifigkeit und Festigkeit der Raumbegrenzungen bzw. der Verbindungen der Fertigelemente gegeben sind, können zusätzlich noch Platten als weitere Versteifungs- und Verbindungselemente eingesetzt werden. Dies ist z.B. dann der Fall, wenn U-Profile als Verstärkungs- und Verbindungselemente benutzt werden, die im wesentlichen nicht die gesamte Dicke des Fertigelements umschließen, z.B. zum Freilassen von Kanälen. Bei dieser besonderen Ausführungsform einer Raumbegrenzung kann es dann erforderlich sein, daß auf der Seite der Fertigwandelemente, an denen die frei gelassenen Kanäle verlaufen, zusätzlich Platten als Versteifungs- und Verbindungselemente angeordnet sind. Dabei werden die Platten, ähnlich wie die Schenkel der U-Profile, in die Zwischenräume zwischen den Kernelementen und den Oberflächenelementen der zu verbindenden Fertigelemente eingeschoben. Die Platten können dann in gleicher Weise wie die U-Profile mit Befestigungsmitteln wie Schrauben und Bolzen mit den Oberflächenelementen verbunden werden.

Wird die Erfindung zum Aufbau einer Geschoßdecke eingesetzt, so ist es vorteilhaft, insbesondere wenn die Länge der Fertigelemente sich nicht über die gesamte Raumbreite erstreckt, die U-Profile auch als Auflageelemente für die Fertigelemente zu benutzen. In diesem Fall werden die U-Profile an der Wand anliegend oder quer durch den Raum verlaufend befestigt und die Fertigelemente werden in der vorher beschriebenen Weise, also beispielsweise mit den Zwischenräumen zwischen Kernelement und Oberflächenelement die Schenkel des U-Profils aufnehmend, an den U-Profilen angeordnet. Sind bei einer derartigen Ausgestaltung zwei aneinander anliegende U-Profile nötig, so können diese selbstverständlich durch einen Doppel-T-Träger ersetzt werden.

Durch die Erfindung ergibt sich somit eine besonders vorteilhafte, weil zeit- und kostensparende Methode, die es erlaubt, mit wenigen unterschiedlichen Bauteilen eine stabile Raumbegrenzung aus Fertigelementen aufzubauen.

Im folgenden werden die Kennzeichen und Merkmale der vorliegenden Erfindung anhand der beigefügten Zeichnungen, die bevorzugte Ausführungsbeispiele darstellen, näher erläutert. Die sämtlich rein schematischen Zeichnungen zeigen in
- Fig. 1: eine perspektivische Ansicht der bei dem erfindungsgemäßen Verfahren verwendeten Bauteile und ihre erfindungsgemäße Anordnung zueinander;
- Fig.2: einen Querschnitt durch ein Trennwand- Fertigelement;
- Fig. 3: einen Querschnitt durch ein Trennwand- Fertigelement mit Stufenfalz;
- Fig. 4: eine perspektivische Ansicht eines U-Profils (a) und erfindungsgemäß hergerichtete U-Profile (b, c);
- Fig. 5: eine perspektivische Ansicht (a, c) und eine Draufsicht (b, d) erfindungsgemäß winklig gebogener U-Profile;
- Fig. 6: perspektivische Ansichten erfindungsgemäß abgewinkelter U-Profile;
- Fig. 7: einen Querschnitt durch mehrere Trennwand- Fertigelemente, wobei die Anordnung der Fertigelemente, Versteifungs- und Verbindungselemente und Befestigungselemente beim Aufbau einer Raumbegrenzung zu sehen ist;
- Fig. 8: einen Querschnitt durch mehrere Trennwand- Fertigelemente, wobei die Anordnung der Fertigelemente, Versteifungs- und Verbindungselemente und Befestigungselemente beim Aufbau von Raumbegrenzungen mit Fertigelementen mit Stufenfalz zu sehen ist;
- Fig. 9: einen Querschnitt senkrecht zu den Ansichten der Fig. 7 und 8 durch ein Trennwand- /Fertigelement, wobei die Anordnung des Fertigelements, der Versteifungs- und Verbindungselemente und der Befestigungselemente beim Aufbau der Raumbegrenzung zu sehen ist;
- Fig. 10: einen Querschnitt durch eine nahezu fertig aufgebaute Raumbegrenzung;
- Fig. 11: eine Seitenansicht einer erfindungsgemäßen Raumbegrenzung;
- Fig. 12: einen Querschnitt durch ein Außenwand-Fertigelement für tragende und nichttragende Ausführung.

Figur 1 zeigt in perspektivischer Explosionsdarstellung eine Ausführungsform einer Raumbegrenzung. Hierbei werden Fertigelemente 1 verwendet, die an einer ihrer Schmalseiten 18 eine über die Dicke des Kernelements 2 sich erstrekkende Nut 8 und auf der anderen gegenüberliegenden Schmalseite ein entsprechendes Federelement 7 aufweisen. Selbstverständlich ist jedoch auch hier die Verwendung anderer, nachfolgend näher beschriebener Fertigelemente 1, möglich. Figur 1 zeigt, wie die Versteifungs und Verbindungselemente 9, 11, 11a an den Fertigelementen 1 angeordnet werden, wobei als Versteifungs- und Verbindungselemente im wesentlichen U-Profile 9, 11 verwendet werden, die sich hier im wesentlichen durch die Breite ihrer Basisflächen 14, 14a unterscheiden. In Ergänzung dazu können zusätzlich, falls erforderlich, Platten 11a eingesetzt werden.

Beim Zusammenbau der Fertigelemente 1 zu einer Raumbegrenzung, werden die Fertigelemente 1 mit ihren längsseitigen Schmalseiten 18 zueinander angeordnet und ineineinander verschoben, so daß die Nut- und Federelemente 7, 8 ineinandergreifen. Zur Versteifung der Fertigelemente 1 und zur Herstellung einer Verbindung zwischen diesen Fertigelementen 1 wird ein U-Profil 11 so zwischen den zu verbindenden Fertigelementen 1 angeordnet, daß die Grundfläche 14a des U-Profils 11 in der Aussparung 8 des einen Fertigelements 1 zu liegen kommt und die Schenkel 13a des U-Profils 11 den federartigen Vorsprung 7 des anderen Fertigelements 1 umgreifen. Bei der gezeigten Ausführungsform wird der Vorsprung 7 jedoch nicht vollständig umgriffen, sondern ein Schenkel 13a des U-Profils 11 greift in einen Zwischenraum 15, der in etwa der Mitte des Kernelementes 2 angeordnet ist. Der andere Schenkel des U-Profils 11 greift in einen weiteren Zwischenraum 15 zwischen Kernelement 2 und einem der Oberflächenelemente 3 ein, der beispielsweise dadurch gebildet wird, daß der Schenkel 13a des U-Profils 11 beim Ineinanderschieben die Verbindung des Kernelements 2 mit dem Oberflächenelement 3 an der Verbindungsfläche 6 löst, etwa durch Einschlagen des U-Profiles 11 in die Schmalseite 18.

Ein in dieser Weise zwischen den Fertigelementen 1 sitzendes U-Profil 11 verbessert die Steifigkeit der Fertigelemente 1 und des Verbands der aneinandergereihten Fertigelemente 1 und dient zugleich der einfachen Verbindung der Fertigelemente 1, indem bei Bedarf Befestigungselemente 10 (nicht gezeigt, siehe Fig. 7 bis 10), vorzugsweise Schrauben (Selbstschneide- oder Gipsplattenschrauben) oder Bolzen, durch die Oberflächenelemente 3 der benachbarten Fertigelemente 1 sowie durch den jeweils darunterliegenden Schenkel 13a des eingebrachten U-Profils 11 gesetzt werden können. Auf diese Weise wird die Nut- und Federverbindung der Fertigelemente 1 zusätzlich gesichert.

Bei der gezeigten Verwendung von Fertigelementen 1 mit horizontalen und vertikalen bzw. längs und quer verlaufenden Leitungskanälen 4, 5 ist das U-Profil entsprechend angepaßt, etwa aufgrund von Aussparungen oder Öffnungen, oder das U-Profil 11 erstreckt sich, wie im gezeigten Fall, nur über einen Teilbereich der Fertigelementdicke bzw. Schmalseite 18, so daß die horizontalen oder quer zum Fertigelement verlaufenden Leitungskanäle 5 durch das Einbringen des U-Profils 11 nicht versperrt werden. Bei dieser besonderen Ausführungsform können, falls es aus Stabilitätsgründen erforderlich sein sollte, an der Oberflächenelementseite, an der horizontal bzw. quer verlaufenden Kanäle 5 angeordnet sind, Platten 11a angeordnet werden, die in gleicher Weise wie der Schenkel 13a des U-Profils 11 auf der anderen Seite des Fertigelements in die Zwischenräume 15 zwischen Oberflächenelement 3 und Kernelement 2 der beiden zu verbindenden Fertigelemente 1 eingeschoben werden können. Durch Durchstecken von Schrauben 10 (nicht gezeigt, siehe Fig. 7 bis 10) oder dgl. durch die Oberflächenelemente 3 und die darunter liegende Platte 11a kann diese Verbindung in gleicher Weise gesichert werden.

Selbstverständlich kann in den Fällen auf ein zusätzliches U-Profil 11 oder eine zusätzliche Platte 11a verzichtet werden, wenn die Stabilität der Verbindung und der Fertigelemente ausreichend ist.

Zur Befestigung der Fertigelemente 1 an einer Raumwand bzw. Boden oder Dekke oder zur Verbindung von Fertigelementen 1 ohne horizontale bzw. quer verlaufende Leitungskanäle 5 wird ein gegenüber dem U-Profil 11 anders dimensioniertes U-Profil 9 erfindungsgemäß so eingesetzt, daß es mit seinen Schenkeln 13 das gesamte Kernelement 2 umgreift. Wie gezeigt, wird das U-Profil 9 entsprechend dem U-Profil 11 so angeordnet, daß die Schenkel 13 in die Zwischenräume 15 zwischen den Oberflächenelementen 3 und dem Kernelement 2 eingreifen.

In Figur 2 und Figur 3 ist jeweils ein Querschnitt durch Fertigelemente gezeigt, die vorzugsweise bei dem erfindungsgemäßen Verfahren zum Aufbau von Raumbegrenzungen Verwendung finden. Hier ist detailliert dargestellt, daß das Fertigelement 1 aus einem Kernelement 2 und vorzugsweise zwei Oberflächenelementen 3 zusammengesetzt ist. Die längsverlaufenden Kanäle 4 und quer verlaufenden Kanäle 5 des Fertigelements 1 sind bei dieser bevorzugten Ausführungsform in den gegenüberliegenden Seitenflächen des Kernelements 2 ausgebildet. Durch die Oberflächenelemente 3, die jeweils eine Verbindungsfläche 6 mit dem Kernelement aufweisen, sind die Kanäle 4, 5 nach außen abgeschlossen. An den Schmalseiten 18 der Längsseite der Fertigelemente 1 sind feder- und nutartige Elemente 7, 8 in Form eines Vorsprungs 7 und einer Aussparung 8 vorgesehen die sich über die gesamte Breite des Kernelements 2 (Fig. 2) oder nur über einen Teil (Fig. 3) davon erstrecken, während die beiden anderen Schmalseiten im wesentlichen stumpf ausgebildet sind.

Die Figuren 4 bis 6 zeigen, wie die als Versteifungs- und Verbindungselemente verwendeten U-Profile 9 für unterschiedliche Einsatzzwecke hergerichtet werden können. So wird es, wie in Figur 4 zu sehen ist, durch Einschneiden der Schenken 13 möglich, Laschen 12 auszubilden, die in die Ebene der Basis 14 gebogen werden, um zur Befestigung an Wand, Decke bzw. Boden zu dienen (Fig. 4b). In einer weiteren Ausführungsform (Figur 4c) werden die U-Profile 9 so bearbeitet, daß die durch Einschneiden in Schenkel 13 entstandenen Laschen 12 entfernt werden, so daß Ausnehmungen 16 in den Schenkeln 13 entstehen. Wird ein derartig bearbeitetes U-Profil mit seinen Schenkeln 13 in die Zwischenräume 15 der Fertigelemente 1 eingeschoben, so kann bei entsprechender Anbringung von Ausnehmungen an den Oberflächenelementen 3 über die Ausnehmung 16 ein Durchgang zu Basis 14 des Profils realisiert werden, der dazu benutzt wird, Befestigungsmittel zur Verbindung der Basis 14 des U-Profils 9 mit Wänden, Boden oder Decke des Raums einzubringen. Die dabei an den Oberflächenelementen 3 eingebrachten Ausnehmungen können nach der Montage in einfacher Weise z. B. durch Gips aufgefüllt werden, so daß bei dieser bevorzugten Art der Anbringung keinerlei vorstehende Laschen 12 an den Wänden oder an Boden und Decke des Raumes zu sehen sind.

In Figur 5 ist eine weitere bevorzugte Ausführungsform des als universelles Versteifungs- und Verbindungselements verwendeten U-Profils 9 zu sehen. Durch Einschneiden eines Schenkels 13 und der Basis 14 des U-Profils 9 kann eine Abwinklung des U-Profils 9 in Bezug auf die Längsachse des U-Profils 9 in der Ebene der Basis 14 durch Biegen realisiert werden, die dazu dient, eine winkelige Anordnung der Fertigelemente 1 untereinander oder an Wand, Boden oder Dekke zu ermöglichen. Dabei kann die Biegung des U-Profils 9 so ausgeführt werden, daß sich die Basisflächen 14 der beiden U-Profilteile überlappen (Figur 5c und 5d) oder auseinanderklaffen (Figur 5a und 5b). Selbstverständlich müssen bei einer derartigen winkeligen Anordnung der Fertigelemente 1 diese durch einen entsprechenden Gehrungsschnitt an der in Frage kommenden Seite so bearbeitet werden, daß die zu verbindenden Seiten bzw. die Seite mit einer bereits vorhandenen Raumbegrenzung paßgenau abschließen. Dies kann durch dem Fachmann allgemein bekannte Verfahren durchgeführt werden.

Figur 6 zeigt Beispiele von U-Profilen 9, die gemäß einer weiteren Ausführungsform der vorliegenden Erfindung bearbeitet worden sind. Durch Einschneiden der beiden Schenkel 13 eines U-Profils 9 ist es möglich, daß die Basis 14 des U-Profils 9 abgewinkelt werden kann. Dadurch entstehen winkelige U-Profile 9, die beispielsweise in den Ecken eines Tür- oder Fensterrahmens oder einem Geschoßdurchgang einer aus den Fertigelementen 1 zusammengesetzten Raumbegrenzung angebracht werden können (siehe nachfolgend Figur 11). Das abgewinkelte U-Profil 9 weist einen vertikalen Teil 21 und einen horizontalen Teil 22 auf, die so zueinander angeordnet sein können, daß sich deren Schenkel 13 überlappen (Fig. 6c) oder auseinanderklaffen (Fig. 6a). Ferner können auch hier zur Bildung von Laschen 12 die Teilschenkel 13 ganz oder teilweise in die Ebene der Basis 14 gebogen werden.

Figur 7 zeigt einen Querschnitt durch eine zwischen zwei bereits vorhandenen Raumbegrenzungen 19, d. h. Wand, Decke oder Boden, angeordnete erfindungsgemäße Raumbegrenzung aus Fertigelementen 1. Hier wird neben der Anordnung und Verwendung der bereits beschriebenen Bauelemente auch die Anordnung und Verwendung der Befestigungsmittel 10 deutlich. Bei der dargestellten Raumbegrenzung werden in ihrer Breite unterschiedliche U-Profile 9 und 11 verwendet. Während sich die U-Profile 9 über die gesamte Breite der Kernelemente 2 erstrecken und mit ihren Schenkeln 13 das gesamte Kernelement 2 umschließen, weisen die U-Profile 11 eine geringere Breite auf, so daß deren Schenkel 13a nur einen Teil des Kernelements umschließen. Die U-Profile 9 finden daher Verwendung bei der Anbindung der Fertigelemente 1 an einer bereits vorhandenen Wand, Decke oder Boden 19, während die U-Profile 11 zur Versteifung und Verbindung der Fertigelemente 1 untereinander dienen. Bei der in Figur 7 gezeigten Ausführungsform werden die U-Profile 9 zur Verbindung mit einer, in diesem Fall in der Blattebene sich befindlichen Wand bzw. Boden oder Decke 19 eingesetzt. Dabei finden die vorher beschriebenen Ausgestaltungen der U-Profile 9 Verwendung. So sind im oberen Bereich der Fig. 7 U-Profile 9 dargestellt, die Laschen 12 aufweisen, über die die U-Profile 9 mit der Wand bzw. Decke oder Boden 19 verbindbar sind. Dazu werden Befestigungsmittel 17, wie z. B. Schrauben, Bolzen, Dübel und dergleichen, an den Laschen 12 vorgesehen. Alternativ können die Befestigungsmittel 17 auch an der Basisfläche 14 angeordnet werden, wobei U-Profile 9, die mit Ausnehmungen 16 versehen sind, den Zugang zur Basis 14 auch bei einem bereits angeordneten Fertigelement 1 ermöglichen, wenn an dem Oberfächenelement 3 des Fertigelements 1 ebenfalls eine entsprechende Aussparung angebracht wird. Neben der Befestigung der U-Profile 9 mit Schrauben, Dübeln usw. können auch andere geeignete Verbindungstechniken gewählt werden, wie z. B. Klebverbindungen. Die Versteifungs- und Verbindungselemente 11, 11a, die zwischen benachbarten Fertigelementen 1 entsprechend der obigen Beschreibung angeordnet sind, können bei Bedarf zusätzlich mit Befestigungselementen 10 an den Fertigelementen 1 befestigt werden. Auch hier kommen als Befestigungmittel 10 insbesondere Schrauben, Bolzen und vorzugsweise Selbstschneideschrauben zum Einsatz. Über die Befestigungsmittel 10 wird insbesondere eine feste Verbindung zwischen den Oberflächenelementen 3 und den Schenkeln 13a des U-Profils 11 beziehungsweise den Platten 11a hergestellt. Selbstverständlich können natürlich auch die U-Profile 9, die vorzugsweise zur Anbindung der Fetigelemente 1 an einer Wand oder Decke bzw. Boden 19 dienen, zusätzlich in gleicher Weise, d.- h. also über Befestigungsmittel 10, mit ihren Schenkeln 13 an den Oberflächenelementen 3 der Fertigelemente 1 befestigt werden.

In Figur 8 oben ist eine weitere Ausführungsform gezeigt, bei der ein U-Profil 11 zur Anbindung eines Fertigelements 1 an einer Wand oder Boden bzw. Decke 19 verwendet wird, das sich nur über einen Teilbereich der Dicke des Fertigelements 1 erstreckt und somit z.B. bei einem Fertigelement 1 mit vertikalen und horizontalen bzw. quer und längs verlaufenden Kanälen 4, 5 den horizontalen bzw. quer verlaufenden Kanal 5 nicht versperrt.

Sollte ausnahmsweise eine zusätzliche Befestigung eines Fertigelements 1 an der Raumwand 19 notwendig werden, so kann in einfacher Weise eine Platte 11a zumindest teilweise zu einem Winkel abgewinkelt werden, so daß ein Steg 20 des Winkels in bekannter Weise mit der Raumwand 19 verbunden wird, während der andere Steg des Winkels in ebenfalls bekannter Weise in den Zwischenraum 15 des Fertigelements 1 eingreift.

Figur 9 zeigt einen Schnitt senkrecht zu den Ansichten der Figuren 7 und 8 bei welchem der Anschluß der Fertigelemente 1 an die Raumdecke bzw. -boden oder -wände 19 mittels der U-Profile 9 zu sehen ist. Wie in Figur 9 unten bzw. oben dargestellt, wird zunächst ein auf die Dicke des Fertigelements 1 abgestimmtes U-Profil 9 mit Befestigungsmitteln 17, vorzugsweise durch Dübeln und Schrauben an der Raumwand, -boden bzw. -decke 19 befestigt. Das erste Fertigelement 1 wird in die Schenkel 13 der an den Raumbegrenzungen 19 befestigten U-Profile 9 eingeschoben, so daß die Schenkel 13 in den Zwischenräumen 15 zu liegen kommen. (Siehe hierzu auch Figur 7 unten). Bei Verwendung von Fertigelementen 1 mit federartigen Vorsprüngen 7, die über die Oberflächenelemente 3 vorstehen, muß das Fertigwandelement 1 vor dem Anbringen in geeigneter Weise bearbeitet werden, z.B. durch Absägen mit einer Stichsäge, so daß die Oberflächenelemente 3 des Fertigelements mit der Raumwand 19 abschließen. Werden keine U-Profile 9 verwendet, die sich über die gesamte Länge der zu erstellenden Raumbegrenzung erstrecken, so werden anschließend in gewohnter Weise zwei weitere U-Profile 9, an Raumboden, -decke bzw. -wand in die Zwischenräume 15 des ersten Fertigelements 1 an der gegenüberliegenden Schmalseite 18 bis zur Hälfte des U-Profils 9 eingeschoben und bei Bedarf wiederum mit Befestigungsmitteln 17 an den Raumwänden 19 befestigt. Angrenzend an das nun stabil fixierte erste Fertigelement 1 wird das zweite Fertigelement 1 derart angeordnet, daß der federartige Vorsprung des einen Fertigelements in die Nut des anderen Fertigelements 1 und die Schenkel 13 der bereits angeordneten U-Profile 9 in die Zwischenräume 15 des zweiten Fertigelements eingreifen. Die Schenkel 13 der U-Profile 9 können bei dieser Art der Verbindung in gewohnter Weise bei Bedarf durch Schrauben 10 oder ähnliches mit den Oberflächenelementen 3 verbunden werden.

Figur 10 zeigt in ähnlicher Weise wie in Figur 7 einen Schnitt durch mehrere miteinander verbundene Fertigelemente 1. In besonderer Weise zeigt diese Figur 10 das Verfahren, das beim Einsetzen eines letzten Fertigelements 1 in eine Raumbegrenzung angewendet wird. Das Fertigelement 1, das vor dem Einsetzen auf die entsprechende Breite in geeigneter Weise gekürzt worden ist, ist an den Schmalseiten, die an der Wand bzw. Decke/ Boden 19 zu liegen kommen, bereits mit den entsprechenden Versteifungs- bzw. Verbindungselementen 9, 11, 11a versehen. Durch Eindrehen des Fertigelements kann es paßgenau in der Raumbegrenzung angeordnet werden. Dazu kann der federartige Vorsprung 7 in geeigneter Weise abgeschrägt sein, um das Eindrehen zu erleichtern. Anschließend wird über die Anbringung der Befestigungsmittel 10, 17 die Anordnung in einfacher Weise fixiert. Figur 11 zeigt eine Seitenansicht einer erfindungsgemäßen Raumbegrenzung. In dieser Figur ist noch einmal schematisch verdeutlicht, wie die verschiedenen Bauelemente in der erfindungsgemäßen Raumbegrenzung angeordnet sind. So ist dargestellt, daß zwischen zwei benachbarten Fertigelementen 1 ein sich über die gesamte Fiöhe der Fertigelemente 1 erstreckendes U-Profil 11 angeordnet ist, zusätzlich jedoch auch noch abschnittsweise Platten 11a. Außerdem zeigt die Figur 11 die Anbindung der Fertigelemente 1 an Boden und Decke über die verschieden ausgestalteten U-Profile 9. Darüber hinaus ist ein Türausschnitt gezeigt, in dessen Ecken zumindest teilweise abgewinkelte U-Profile 9 entsprechend der Darstellung aus Figur 6a angeordnet sind.

In Figur 12 ist ein horizontaler Querschnitt durch ein Fertigwandelement gezeigt, das vorzugsweise bei dem erfindungsgemäßen Verfahren zum Aufbau von Außenwänden Verwendung findet. Das Fertigwandelement 1c ist aus einem Kernelement 2 und vorzugsweise mit den Wandoberflächenelementen 3, 3b, 3c und 3d zusammengesetzt. Die vertikalen Kanäle 4 und horizontalen Kanäle 5 des Fertigwandelements 1c sind bei dieser bevorzugten Ausführungsform in den gegenüberliegenden Seitenflächen des Kernelements 2 ausgebildet. Durch die Wandoberflächenelemente 3 und 3b, die jeweils eine Verbindungsfläche 6 mit dem Kernelement aufweisen, sind die Kanäle 4, 5 nach außen abgeschlossen. An den Schmalseiten 18 der Längsseite der Fertigwandelemente 1c sind nut- und federartige Elemente 7,8 in Form eines Vorsprungs 7 und einer Aussparung 8 vorgesehen, die sich über die gesamte Breite des Kernelements 2 erstreckt.

Zur Versteifung und Verbindung der Fertigelemente findet das erfindungsgemäße Verfahren von Fertigelementen 1 Verwendung. In tragender Ausfuhrung übernehmen die Verbindungselemente (z.B. Stahl-U-Profile oder Doppel-T-Träger) statische Funktion.

Die U-Profile 9, 11 bzw. Platten 11a werden vorzugsweise aus Metall, insbesondere Stahl gebildet, es ist jedoch auch jedes andere Material denkbar, das die entsprechenden Eigenschaften wie Biegsamkeit und ausreichende Steifigkeit aufweist.

## Patentansprüche

1. Raumbegrenzung, wie Außenwände, Trennwände, Dachelemente oder Geschoßdecken, für Neu- und Rohbauten oder zum nachträglichem Einbau in fertiggestellten Räumen mit
- modulartigen Fertigelementen (1), die ein monolithisches oder als Verbundelement ausgebildetes Kernelement (2) und zumindest ein Oberflächenelement (3) sowie längs oder/und quer zur Längsrichtung der Fertigelemente (1) verlaufende, im Abstand zueinander angeordnete Leitungselemente (4, 5) zur Aufnahme von Kabeln und dgl. Installationsmaterial oder/und zur Durchleitung von Heizungsoder Kühlmedien umfassen, wobei die Fertigelemente an zwei sich gegenüberliegenden Schmalseiten jeweils eine nutartige Aussparung (8), einen federartigen Vorsprung (7) und Zwischenräume zwischen Kernelement und Oberflächenelement aufweisen, wobei die nutartigen Aussparungen (8) durch längs zur Längsachse der Fertigelemente (1) verlaufende am Kernelement vorgesehene Leitungselemente (4) gebildet sind, und wobei die nutartigen Aussparungen und federartigen Vorsprünge sich jeweils nur über einen Teil der Dicke des Kemelementes erstrecken,
- Versteifungs- und Verbindungselementen (9, 11, 11a), die zur Versteifung der miteinander an den Schmalseiten verbundenen Fertigelemente (1) und zum Befestigen der Fertigelemente (1) an den Wänden (19), der Decke, dem Boden eines Raumes und untereinander vorgesehen sind, und dazu in den Aussparungen (8) und Zwischenräumen (15) angeordnet sind, und mit
- Befestigungselementen (10, 17) mit denen wenigstens eines der Versteifungs-und Verbindungselemente (9, 11, 11a) mit den Wänden (19), dem Boden und/oder der Decke des Raumes und/oder mit den Fertigelementen (1) verbunden ist.

2. Raumbegrenzung nach Anspruch 1, **dadurch gekennzeichnet, dass** die Leitungselemente (4, 5) als nach außen hin offene Kanäle auf einer oder den beiden gegenüberliegenden und die Hauptflächen des Kernelements bildenden Stirnflächen des Kernelements (2) angeordnet sind.

3. Raumbegrenzung, wie Außenwände, Trennwände, Dachelemente oder Geschoßdecken, für Neu- und Rohbauten oder zum nachträglichem Einbau in fertiggestellten Räumen mit
- modulartigen Fertigelementen (1), die ein monolithisches oder als Verbundelement ausgebildetes Kernelement (2) und zumindest ein Oberflächenelement (3) umfassen, wobei an den Fertigelementen an zwei gegenüberliegenden Schmalseiten nutartige Aussparungen (8) bzw. damit korrespondierende federartige Vorsprünge (7) und Zwischenräume zwischen Kernelement und Oberflächenelement vorgesehen sind, wobei sich Aussparungen und Vorsprünge über die Dicke der Kernelemente erstrecken,
- Versteifungs- und Verbindungselemente (9, 11, 11a), die zur Versteifung der miteinander an den Schmalseiten verbundenen Fertigelemente (1) und zum Befestigen der Fertigelemente (1) an den Wänden (19), der Decke, dem Boden eines Raumes und untereinander vorgesehen sind, und dazu in den Aussparungen (8) und Zwischenräumen (15) angeordnet sind, und mit
- Befestigungselementen (10, 17) mit denen wenigstens eines der Versteifungs- und Verbindungselemente (9, 11, 11a) mit den Wänden (19), dem Boden und/oder der Decke des Raumes und/oder mit den Fertigelementen (1) verbunden ist

4. Raumbegrenzung nach Anspruch 3, **dadurch gekennzeichnet, dass** Fertigelemente (1) längs oder/und quer zur Längsrichtung der Fertigelemente (1) verlaufende, im Abstand zueinander angeordnete Leitungselemente (4, 5) zur Aufnahme von Kabeln und dgl. Installationsmaterial oder/und zur Durchleitung von Heizungs- oder Kühlmedien aufweisen, wobei die Leitungselemente (4, 5) vorzugsweise als nach außen hin offene Kanäle auf einer oder den beiden gegenüberliegenden und die Hauptflächen des Kernelements bildenden Stirnflächen des Kernelements (2) angeordnet sind.

5. Raumbegrenzung nach einem der Ansprüche 3 oder 4, **dadurch gekennzeichnet, dass** die nut- und federartigen Aussparungen (8) bzw. Vorsprünge (7) durch längs zur Längsachse der Fertigelemente (1) verlaufende Leitungselemente (4) gebildet werden.

6. Raumbegrenzung nach einem der vorhergehenden Ansprüche, **dadurch gekennzeichnet, dass** die Versteifungs- und Verbindungselemente in ihren Dimensionen angepasste U-Profile (9, 11) mit Schenkeln (13) und Basisflächen (14) umfassen, die so an den Fertigelementen (1) anbringbar sind, dass die Schenkel (13) der Profile (9, 11) die federartigen Vorsprünge (7) oder das Kernelement (2) der Fertigelemente (1) umgreifen und/oder in einen Zwischenraum (15) im Kernelement und/oder zwischen Kernelement (2) und Oberflächenelement (3) eingreifen.

7. Raumbegrenzung nach Anspruch 6, **dadurch gekennzeichnet, dass** die U-Profile Laschen (12) oder Ausnehmungen (16) aufweisen, so dass die U-Profile (9, 11) mit Befestigungselementen (10, 17) an den Laschen (12) oder über die Ausnehmungen (16) befestigbar sind, oder/und dass die U-Profile (9, 11) abgewinkelt sind, um als Versteifungs- und Verbindungselement bei Raumbegrenzungsausnehmungen wie Türen oder Fenster zu dienen oder eine schräge Verbindung oder/und Anbindung der Fertigelemente (1) herzustellen.

8. Raumbegrenzung nach einem der vorhergehenden Ansprüche, **dadurch gekennzeichnet, dass** die Befestigungselemente (10, 17) Schrauben, Bolzen, Klebverbindungen und Dübel umfassen.

9. Raumbegrenzung nach einem der vorhergehenden Ansprüche, **dadurch gekennzeichnet, dass** die Versteifungs- und Verbindungselemente Platten (11, 11a) umfassen, die vorzugsweise in Zwischenräume (15) zwischen Kernelement (2) und Oberflächenelement (3) einsetzbar sind.

10. Verfahren zum Aufbau von Raumbegrenzungen nach einem der Ansprüche 1 bis 9,
**dadurch gekennzeichnet, dass** das Verfahren für jedes einzelne Fertigelement die folgenden Schritte umfasst:
- Anbringen von mindestens einem Versteifungs- und Verbindungselement (9, 11, 11a) am zu installierenden Fertigelement (1) oder/und an einer Wand, Boden oder/und Decke (19) eines Raumes oder/und einem bereits installierten Fertigelement (1), wobei das Anbringen des Versteifungs- und Verbindungselementes (9, 11, 11a) an der Wand, dem Boden oder/und der Decke (19) eines Raumes über Fixierung des Versteifungs- und Verbindungselementes (9, 11, 11a) mit Befestigungselementen (10, 17) erfolgt;
- Anordnen des zu installierenden Fertigelements (1) an einem vorgesehenen Platz, wobei das zu installierende Fertigelement (1) in das vorher an Wand, Boden oder/und Decke (19) eines Raumes oder/und bereits installiertem Fertigelement (1) angebrachte Versteifungs- und Verbindungselement (9, 11, 11a) eingreift, oder/und mit dem vorher an ihm angeordneten Versteifungs- und Verbindungselement (9, 11, 11a) angeordnet wird; und
- Fixierung des Fertigelements (1) durch Verbindung der Versteifungs- und Verbindungselemente (9, 11, 11a) mit an das Versteifungs- und Verbindungselement (9, 11, 11 a) angrenzenden Fertigelementen (1) oder/und Boden, Decke und/oder Wänden (19) des Raumes mit Befestigungselementen (10, 17).

11. Verfahren nach Anspruch 10, **dadurch gekennzeichnet, dass** die Zwischenräume (15) an den Fertigelementen (1) durch Einschieben der Versteifungs- und Verbindungselemente (9, 11, 11a) gebildet werden.

12. Verfahren nach einem der Ansprüche 10 oder 11, **dadurch gekennzeichnet, dass** als Versteifungs- und Verbindungselemente U-Profile (9, 11) verwendet werden, die mit folgenden Schritten bearbeitbar sind:
- Einschneiden der Schenkel (13) und/oder der Basis (14) der U-Profile (9, 11);
- Biegen der U-Profile (9, 11), oder Teile der U-Profile (9, 11) so dass Laschen (12) und abgewinkelte U-Profile (9, 11) gebildet werden, wobei die Biegeachse für die U-Profile (9, 11) in der Basisfläche (14) der U-Profile (9, 11) liegt oder senkrecht dazu ist.

13. Verfahren nach Anspruch 12, **dadurch gekennzeichnet, dass** die Bearbeitung der U-Profile (9, 11), weiterhin den Schritt umfasst: - Abschneiden der Laschen (12) zur Bildung von Ausnehmungen (16) in den Schenkeln (13) der U-Profile (9, 11).

14. Verfahren nach einem der Ansprüche 10 bis 13, **dadurch gekennzeichnet, dass** die Befestigungselemente (10, 17) direkt ohne Vorbereitung der Versteifungs- und Verbindungselemente (9, 11, 11a) oder/und der Fertigelemente (1) an diesen angebracht werden.

## Claims

1. Room enclosure means, such as outer walls, partition walls, roof elements or ceilings, for new works and shells or for subsequent installation in completed rooms with -
- modular prefabricated elements (1) which comprise a core element (2) which is monolithic or developed as a composite element and at least one surface element (3) as well as conduit elements (4,5) running longitudinally and/or transversely to the longitudinal direction of the prefabricated elements (1) and arranged at a distance from each other, for receiving cables and similar installation material and/or for the conduction of heating or cooling media, said prefabricated elements having, on each of two opposite narrow sides, a groove-like recess (8), a tongue-like projection (7) and gaps between core element and surface element, the groove-like recesses (8) being formed by conduit elements (4) running longitudinally to the longitudinal axis of the prefabricated elements (1), provided on the core element, and the groove-like recesses and tongue-like projections each extending over only part of the thickness of the core element,
- reinforcing and connecting elements (9, 11, 11a) which are provided for reinforcing the prefabricated elements (1) connected to each other on the narrow sides and for securing the prefabricated elements (1) to the walls (19), the ceiling, the floor of a room and to each other, and are arranged for this purpose in the recesses (8) and gaps (15), and with
- securing elements (10, 17) with which at least one of the reinforcing and connecting elements (9, 11, 11a) is connected to the walls (19), the floor and/or the ceiling of the room and/or to the prefabricated elements (1).

2. Room enclosure means according to claim 1, **characterized in that** the conduit elements (4, 5) are arranged as ducts, open to the outside on one or both end-surfaces of the core element (2) lying opposite and forming the main surfaces of the core element.

3. Room enclosure means, such as outer walls, partition walls, roof elements or ceilings, for new works and shells or for subsequent installation in completed rooms with
- modular prefabricated elements (1) which comprise a core element (2) which is monolithic or developed as a composite element, and at least one surface element (3), groove-like recesses (8) on the prefabricated elements on two opposite narrow sides or tongue-like projections (7) corresponding therewith and gaps between core element and surface element being provided, recesses and projections extending over the thickness of the core elements,
- reinforcing and connecting elements (9, 11, 11 a) which are provided for reinforcing the prefabricated elements (1) connected to each other at the narrow sides and for securing the prefabricated elements (1) to the walls (19), the ceiling, the floor of a room and to each other, and are arranged for this purpose in the recesses (8) and gaps (15), and with
- securing elements (10, 17) with which at least one of the reinforcing and connecting elements (9, 11, 11a) is connected to the walls (19), the floor and/or the ceiling of the room and/or to the prefabricated elements (1).

4. Room enclosure means according to claim 3, **characterized in that** prefabricated elements (1) have conduit elements (4, 5) running longitudinally and/or transversely to the longitudinal direction of the prefabricated elements (1), arranged at a distance from each other, for receiving cables and similar installation material and/or for the conduction of heating or cooling media, said conduit elements (4, 5) preferably being arranged as ducts open to the outside on one or both end-surfaces of the core element (2) lying opposite and forming the main surfaces of the core element.

5. Room enclosure means according to one of claims 3 or 4, **characterized in that** the groove- and tongue-like recesses (8) or projections (7) are formed by conduit elements (4) running longitudinally to the longitudinal axis of the prefabricated elements (1).

6. Room enclosure means according to one of the previous claims, **characterized in that** the reinforcing and connecting elements comprise U-shaped profiles (9, 11) matched in their dimensions with sides (13) and base surfaces (14) which can be attached to the prefabricated elements (1) such that the sides (13) of the profiles (9, 11) grip round the tongue-like projections (7) or the core element (2) of the prefabricated elements (1) and/or engage in a gap (15) in the core element and/or between core element (2) and surface element (3).

7. Room enclosure means according to claim 6, **characterized in that** the U-shaped profiles have side bars (12) or recesses (16), so that the U-shaped profiles (9, 11) can be secured by securing elements (10, 17) to the side bars (12) or via the recesses (16), and/or the U-shaped profiles (9, 11) are angled in order to serve as a reinforcing and connecting element in the case of recesses in room enclosure means, such as doors or windows, or to produce an angled connection and/or attachment of the prefabricated elements (1).

8. Room enclosure means according to one of the previous claims, **characterized in that** the securing elements (10, 17) comprise screws, bolts, glued joints and dowels.

9. Room enclosure means according to one of the previous claims, **characterized in that** the reinforcing and connecting elements comprise plates (11, 11a) which can preferably be inserted into gaps (15) between core element (2) and surface element (3).

10. Method for the construction of room enclosure means according to one of claims 1 to 9, **characterized in that** the method for each individual prefabricated element comprises the following steps:
- attachment of at least one reinforcing and connecting element (9, 11, 11 a) to the prefabricated element (1) to be installed and/or to a wall, floor and/or ceiling (19) of a room and/or to an already-installed prefabricated element (1), the attachment of the reinforcing and connecting element (9, 11, 11a) to the wall, floor and/or ceiling (19) of a room taking place via fixing of the reinforcing and connecting element (9, 11, 11a) with securing elements (10, 17);
- placing the prefabricated element (1) to be installed at a provided location, the prefabricated element (1) to be installed engaging in the reinforcing and connecting element (9, 11, 11a) previously attached to wall, floor and/or ceiling (19) of a room and/or already-installed prefabricated element (1), and/or being arranged with the reinforcing and connecting element (9, 11, 11 a) previously placed on it; and
- fixing the prefabricated element (1) by connection of the reinforcing and connecting elements (9, 11, 11 a) to prefabricated elements (1) adjacent to the reinforcing and connecting element (9, 11, 11 a), and/or floor, ceiling and/or walls (19) of the room with securing elements (10, 17).

11. Method according to claim 10, **characterized in that** the gaps (15) at the prefabricated elements (1) are formed by pushing in the reinforcing and connecting elements (9, 11, 11a),

12. Method according to one of claims 10 or 11, **characterized in that** there are used, as reinforcing and connecting elements, U-shaped profiles (9, 11) which can be worked with the following steps:
- cutting of the sides (13) and/or base (14) of the U-shaped profiles (9, 11);
- bending of the U-shaped profiles (9, 11) or parts of the U-shaped profiles (9, 11) so that side bars (12) and angled U-shaped profiles (9, 11) are formed, the bending axis for the U-shaped profiles (9, 11) lying in the base surface (14) of the U-shaped profiles (9, 11) or being perpendicular thereto.

13. Method according to claim 12, **characterized in that** the working of the U-shaped profiles (9, 11) also comprises the step of cutting off the side bars (12) to form recesses (16) in the sides (13) of the U-shaped profiles (9, 11).

14. Method according to one of claims 10 to 13, **characterized in that** the securing elements (10, 17) are attached directly to the reinforcing and connecting elements (9, 11, 11 a) and/or the prefabricated elements (1) without preparation of these.

## Revendications

1. Délimitation spatiale telle que parois extérieures, cloisons, plaques de toitures ou plafonds, pour constructions neuves et gros oeuvre ou bien pour le montage ultérieur dans des pièces finies avec
- des éléments préfabriqués modulaires (1) qui comprennent un élément central (2) monolithique ou réalisé comme élément composite et au moins un élément de surface (3), ainsi que des éléments pour conduites (4, 5) longitudinaux et/ou perpendiculaires au sens longitudinal des éléments préfabriqués (1) disposés avec un écart les uns par rapport aux autres pour loger des câbles et du matériel d'installation semblable ou/et pour faire passer des fluides de chauffage ou de refroidissement, les éléments préfabriqués comportant sur chacun des deux petits côtés situés l'un en face de l'autre un évidement semblable à une rainure (8), une saillie semblable à une languette (7) et des interstices entre l'élément central et l'élément de surface, les évidements semblables à des rainures (8) étant formés par des éléments pour conduites (4) prévus longitudinaux par rapport à l'axe longitudinal de l'élément préfabriqué (1) et les évidements semblables à des rainures et les saillies semblables à des languettes ne s'étendant respectivement que sur une partie de l'épaisseur de l'élément central,
- des éléments de renforcement et de liaison (9, 11, 11a) qui sont prévus pour renforcer les éléments préfabriqués (1) reliés entre eux sur les petits côtés et pour fixer les éléments préfabriqués (1) aux murs (19), au plafond, au sol d'une pièce ainsi qu'entre eux et sont à cet effet disposés dans les évidements (8) et les interstices (15), et avec
- des éléments de fixation (10, 17) avec lesquels au moins un des éléments de renforcement et de liaison (9, 11, 11a) est relié aux murs (19), au sol et/ou au plafond de la pièce et/ou aux éléments préfabriqués (1).

2. Délimitation spatiale selon la revendication 1, **caractérisée en ce que** les éléments pour conduites (4, 5) sont disposés comme des canaux ouverts vers l'extérieur sur une surface frontale ou sur les deux surfaces frontales de l'élément central qui se font face et forment les surfaces principales de l'élément central (2).

3. Délimitation spatiale telle que des parois extérieures, cloisons, éléments de toitures ou plafonds pour constructions neuves et gros oeuvre ou bien pour le montage ultérieur dans des pièces finies avec
- des éléments préfabriqués modulaires (1) qui comprennent un élément central (2) monolithique ou réalisé comme élément composite et au moins un élément de surface (3), des évidements semblables à des rainures (8) et/ou des saillies correspondantes semblables à des languettes (7) et des interstices entre l'élément central et l'élément de surface étant prévus sur les éléments préfabriqués sur deux petits côtés qui se font face, les évidements et les saillies s'étendant sur l'épaisseur des éléments centraux,
- des éléments de renforcement et de liaison (9, 11, 11a) qui sont prévus pour renforcer les éléments préfabriqués (1) reliés entre eux sur les petits côtés et pour fixer les éléments préfabriqués (1) aux murs (19), au plafond, au sol d'une pièce ainsi qu'entre eux et sont à cet effet disposés dans les évidements (8) et les interstices (15), et avec
- des éléments de fixation (10, 17) avec lesquels au moins un des éléments de renforcement et de liaison (9, 11, 11a) est relié aux murs (19), au sol et/ou au plafond de la pièce et/ou aux éléments préfabriqués (1).

4. Délimitation selon la revendication 3, **caractérisée en ce que** des éléments préfabriqués (1) comportent des éléments pour conduites (4, 5) longitudinaux et/ou perpendiculaires au sens longitudinal des éléments préfabriqués (1) disposés avec un écart les uns par rapport aux autres pour loger des câbles et du matériel d'installation semblable ou/et pour faire passer des fluides de chauffage ou de refroidissement, les éléments pour conduites (4, 5) étant de préférence disposés comme des canaux ouverts vers l'extérieur sur une surface frontale ou sur les deux surfaces frontales de l'élément central qui se font face et forment les surfaces principales de l'élément central (2).

5. Délimitation spatiale selon une des revendications 3 ou 4, **caractérisée en ce que** les évidements (8) et/ou les saillies (7) semblables à des rainures et à des languettes sont formés par des éléments pour conduites longitudinaux par rapport à l'axe longitudinal des éléments préfabriqués.

6. Délimitation spatiale selon une des revendications précédentes, **caractérisée en ce que** les éléments de renforcement et de liaison comprennent dans leurs dimensions des profils en U adaptés (9, 11) avec des branches (13) et des surfaces de base (14) qui peuvent être montées sur les éléments préfabriqués (1) de manière à ce que les branches (13) des profils (9, 11) entourent les saillies semblables à des languettes (7) ou l'élément central (2) des éléments préfabriqués (1) et/ou viennent en prise dans un interstice (15) dans l'élément central et/ou entre l'élément central (2) et l'élément de surface (3).

7. Délimitation spatiale selon la revendication 6, **caractérisée en ce que** les profils en U comportent des couvre-joints (12) ou des évidements (16), de manière à ce que les profils en U (9, 11) puissent être fixés grâce à des éléments de fixation (10, 17) sur les couvre-joints (12) ou via les évidements (16), ou/et à ce que les profils en U (9, 11) sont coudés, afin de servir d'élément de renforcement et de liaison en présence de délimitations spatiales ajourées comme des portes ou des fenêtres ou bien afin d'établir une liaison ou/et un rattachement oblique des éléments préfabriqués (1).

8. Délimitation spatiale selon une des revendications précédentes, **caractérisée en ce que** les éléments de fixation (10, 17) comprennent des vis, des boulons, des liaisons collées et des chevilles.

9. Délimitation spatiale selon une des revendications précédentes, **caractérisée en ce que** les éléments de renforcement et de liaison comprennent des plaques (11, 11a) qui peuvent de préférence être utilisée dans des interstices (15) entre l'élément central (2) et l'élément de surface (3).

10. Procédé de montage de délimitations spatiales selon une des revendications 1 à 9, **caractérisé en ce que** le procédé comprend pour chacun des éléments préfabriqués les étapes suivantes :
- mise en place d'au moins un élément de renforcement et de liaison (9, 11, 11a) sur l'élément préfabriqué à installer (1) ou/et sur un mur, au sol ou/et au plafond (19) d'une pièce ou/et sur un élément préfabriqué (1) déjà installé, la mise en place de l'élément de renforcement et de liaison (9, 11, 11a) sur le mur, le sol ou/et le plafond (19) d'une pièce ayant lieu par fixation de l'élément de renforcement et de liaison (9, 11, 11a) avec des éléments de fixation (10, 17) ;
- disposition de l'élément préfabriqué à installer (1) à un endroit prévu à cet effet, l'élément préfabriqué (1) à installer venant en prise dans l'élément de renforcement et de liaison préalablement installé sur le mur, le sol ou/et le plafond (19) d'une pièce ou/et sur l'élément préfabriqué (1) déjà installé ou/et avec l'élément de renforcement et de liaison (9,11, 11a) préalablement disposé sur lui ; et
- fixation de l'élément préfabriqué (1) en reliant les éléments de renforcement et de liaison (9, 11, 11a) à des éléments préfabriqués (1) adjacents à l'élément de renforcement et de liaison (9, 11, 11a) ou/et au sol, au plafond et/ou aux murs (19) de 1a pièce avec des éléments de fixation (10, 17).

11. Procédé selon la revendication 10, **caractérisé en ce que** les interstices (15) sur les éléments préfabriqués (1) sont formés en insérant les éléments de renforcement et de liaison (9, 11, 11a).

12. Procédé selon une des revendications 10 ou 11, **caractérisé en ce que** des profils en U (9, 11) qui peuvent être usinés conformément aux étapes suivantes sont utilisés comme éléments de renforcement et de liaison :
- incision des branches (13) et/ou de la base (14) des profils en U (9, 11) ;
- flexion des profils en U (9, 11) ou de parties des profils en U (9, 11) de manière à former des couvre-joints (12) et des profils en U coudés (9, 11), l'axe de flexion pour les profils en U (9, 11) se trouvant dans la surface de base (14) des profils en U (9, 11) ou étant vertical par rapport à ce dernier.

13. Procédé selon la revendication 12, **caractérisé en ce que** l'usinage des profils en U (9, 11) comprend également l'étape suivante: - incision des couvre-joints (12) pour former des évidements (16) dans les branches (13) des profils en U (9, 11).

14. Procédé selon une des revendications 10 à 13, **caractérisé en ce que** les éléments de fixation (10, 17) sont mis en place directement sur les éléments de renforcement et de liaison (9, 11, 11a) ou/et sur les éléments préfabriqués (1) sans préparation de ces derniers.
